# EUROPÄISCHE PATENTSCHRIFT

(11) **EP 1 813 723 B1**
(45) Veröffentlichungstag und Bekanntmachung des Hinweises auf die Patenterteilung: **17.12.2008**
(21) Anmeldenummer: 06003868.4
(22) Anmeldetag: 25.02.2006
(51) Int. Cl.: E01B 21/00

(54) **Schienenanordnung**
Rail arrangement
chemin de fer

(30) Priorität: 26.01.2006 DE 102006003698
(43) Veröffentlichungstag der Anmeldung: 01.08.2007
(73) Patentinhaber: Phoenix Dichtungstechnik GmbH, 99880 Waltershausen (DE)
(72) Erfinder: Pahl, Bernd, Dipl.-Ing., 22547 Hamburg (DE); Vanluchene, Frank, 8750 Wingene (BE)
(74) Vertreter: Finger, Karsten

(56) Entgegenhaltungen:
- EP-A- 0 440 159
- EP-A- 1 331 310
- EP-A- 1 609 909
- WO-A-01/53606
- DE-A1- 19 801 583

## Beschreibung

Die Erfindung betrifft eine Schienenanordnung für in Straßendecken eingebettete Schienen, bestehend wenigstens aus:
- einer Schiene, insbesondere Rillenschiene, umfassend einen Schienenkopf, Schienensteg und Schienenfuß, wobei vorzugsweise unterhalb des Schienenfußes eine Unterlage aus elastomerem Werkstoff angeordnet ist;
- zwei Kammern, die beidseitig zwischen der Schiene und der Straßendecke vorhanden sind, wobei sich in jeder Kammer ein Füllprofil aus elastomerem Werkstoff befindet, das in Profillängsrichtung insbesondere wenigstens eine Nut und/oder einen Kanal sowie Haltelippen aufweist; sowie
- beidseitig in Abstand angeordnete Schienenbefestigungen.

Eine gattungsgemäße Schienenanordnung ist beispielsweise aus den Patentschriften EP 0 707 675 B1, EP 1 025 314 B1 und EP 1 121 491 B1 sowie aus der DE-A 1 981 583 bekannt.

Bei Gleissystemen in Straßendecken gemäß dem Stand der Technik muss bei der Erneuerung der Schienen zumeist die Straßendecke aufgebrochen werden. Zumindest ist eine Demontage des Gleises ohne erhebliche Zerstörung der Straßendecke bislang nicht möglich. Hiermit sind hohe Kosten sowie ein nicht mehr vertretbarer Zeitaufwand verbunden.

Im Hintergrund der oben genannten Problematik besteht nun die Aufgabe darin, eine Schienenanordnung bereitzustellen, bei der die Austauschbarkeit von Schienen in der Straße ohne Zerstörung des Straßenbelages möglich ist. Außerdem soll hiermit zusätzlich ein Weg zur Erhöhung der elektrischen Isolation und Reduzierung der Körperschallimmissionen erschlossen werden.

Gelöst wird diese Aufgabe gemäß Kennzeichen des Patentanspruches 1 dadurch, dass
- jedes Füllprofil auf einem Stahlprofil aufsitzt, das von einer Straßenbelagauflage in Richtung Eckbereich von Schienensteg und Schienenfuß verläuft, und zwar unter Ausbildung einer Schienenbefestigungskammer; wobei
- jedes Stahlprofil im Eckbereich von Schienensteg und Schienenfuß mit einem Fußprofil aus elastomerem Werkstoff abgefedert ist.

Zweckmäßige Ausgestaltungen der Erfindung sind in den abhängigen Patentansprüchen 2 bis 10 genannt.

Die Erfindung wird nun anhand eines Ausführungsbeispieles unter Bezugnahme auf eine schematische Zeichnung erläutert. Als Schienenanordnung wird dabei das Umfeld einer Einzelschiene angesehen. Für die zweite parallel verlaufende Schiene gilt das gleiche Umfeld, und zwar unabhängig davon, ob es sich um eine eingleisige oder zweigleisige Strecke handelt.

Die einzige Abbildung zeigt eine Schienenanordnung **1** mit einer Rillenschiene **2,** die wiederum einen Schienenkopf **3,** Schienensteg **4** und einen Schienenfuß **5** umfasst. Die Schiene ist dabei in die Straßendecke **6** eingebettet.

Unterhalb des Schienenfußes **5** ist eine Unterlage **7** aus elastomerem Werkstoff angeordnet, und zwar zwecks elastischer Lagerung der Schiene. Die Unterlage ist dabei profiliert (EP 1 121 491 B1) oder mit strangförmig verlaufenden Kanälen (EP 1 025 314 B1) versehen. Die Unterlage umgreift dabei den Schienenfuß beidseitig mittels eines Flansches **8,** der einstückig mit der Unterlage verbunden ist.

Von wesentlicher Bedeutung ist der Einbau eines Stahlprofils **9,** das von einer Straßenbelagauflage **10** in Richtung Eckbereich **11** von Schienensteg **4** und Schienenfuß **5** verläuft, und zwar unter Ausbildung einer Schienenbefestigungskammer **12.** In dieser Kammer befindet sich die Schienenbefestigung **13,** die wegen des zur Verfügung stehenden Freiraumes variabel gestaltet werden kann. Die Straßenbelagauflage für das Stahlprofil ist vorzugsweise ein Teil eines separaten Straßenbelagrandprofils **14** aus Stahl, das die Kammerbegrenzung bildet. Das Stahlprofil ist als Winkelprofil ausgebildet, das einen horizontalen und abfallenden Bereich aufweist. Die Höhe des horizontalen Bereiches richtet sich nach dem Raumbedarf der Schienenbefestigung aus.

Auf dem Stahlprofil sitzt nun innerhalb seines horizontalen Bereiches das Füllprofil **15** aus elastomerem Werkstoff auf, das die Kammer **16** partiell ausfüllt, indem es nicht bis an den Schienensteg **4** reicht, und zwar unter Ausbildung einer Schienenstegkammer **17.** Jedes Füllprofil **15** ist mit einer Nut **18** und einem Kanal **19** und mehreren Haltelippen **20** und **21** ausgestattet, die jeweils in Profillängsrichtung verlaufen.

Jedes Stahlprofil **9** ist im Eckbereich **11** vom Schienensteg **4** und Schienenfuß **5** mit einem Fußprofil **22** aus elastomerem Werkstoff abgefedert. Zwecks Verankerung ist das Fußprofil mit einem in Profillängsrichtung verlaufenden Schlitz **23** versehen, der das eine Ende des Stahlprofils umgreift. Zwischen diesem Fußprofil und dem Flansch **8** ist ein Schienenfußspalt **24** als Teil der Schienenbefestigungskammer **12** vorhanden. Es erfolgt also auf diese Weise eine Trennung von Unterlage **7** und Fußprofil **22.** Bedingt durch die Schienenstegkammer **17** hat das Fußprofil ferner keinen Kontakt mit dem Füllprofil **15.** Sämtliche Elastomerbauteile, nämlich Unterlage **7,** Füllprofil **15** und Fußprofil **22,** sind somit getrennt angeordnet und erfüllen auf diese Weise in vorteilhafter Weise ihre jeweiligen Funktionen. Das neuartige Fußprofil **22** bildet dabei die Voraussetzung für eine verbesserte elektrische Isolation.

Mit diesem neuartigen Gesamtaufbau der Schienenanordnung **1** ist nun eine leichte Austauschbarkeit der Schienen gewährleistet. Außerdem sind mit dieser baulichen Maßnahme eine Erhöhung der elektrischen Isolation sowie eine Reduzierung der Körperschallimmissionen verbunden.

Die elektrische Isolation kann zusätzlich erhöht werden, wenn zumindest das Fußprofil **22,** insbesondere zusätzlich die Unterlage **7** sowie das Füllprofil **15,** aus einem elektrisch isolierenden Werkstoff bestehen.

Die Unterlage **7,** das Füllprofil **15** und Fußprofil **22** bestehen aus einer vulkanisierten Kautschukmischung auf der Basis von Styrol-Butadien-Kautschuk (SBR) oder dessen Verschnitte mit anderen Kautschuktypen, beispielsweise ein Verschnitt mit Butadien-Kautschuk (BR) oder Nitrilkautschuk (NBR) unter Bildung der Verschnitte SBR/BR bzw. SBR/NBR.

## Patentansprüche

1. Schienenanordnung (1) für in Straßendecken (6) eingebettete Schienen, bestehend wenigstens aus:
- einer Schiene (2), insbesondere Rillenschiene, umfassend einen Schienenkopf (3), Schienensteg (4) und Schienenfuß (5), wobei vorzugsweise unterhalb des Schienenfußes eine Unterlage (7) aus elastomerem Werkstoff angeordnet ist;
- zwei Kammern (16), die beidseitig zwischen der Schiene (2) und der Straßendecke (6) vorhanden sind, wobei sich in jeder Kammer ein Füllprofil (15) aus elastomerem Werkstoff befindet, das in Profillängsrichtung insbesondere wenigstens eine Nut (18) und/oder einen Kanal (19) sowie Haltelippen (20, 21) aufweist; sowie
- beidseitig in Abstand angeordnete Schienenbefestigungen (13);
**dadurch gekennzeichnet, dass**
- jedes Füllprofil (15) auf einem Stahlprofil (9) aufsitzt, das von einer Straßenbelagauflage (10) in Richtung Eckbereich (11) von Schienensteg (4) und Schienenfuß (5) verläuft, und zwar unter Ausbildung einer Schienenbefestigungskammer (12); wobei
- jedes Stahlprofil (9) im Eckbereich (11) von Schienensteg (4) und Schienenfuß (5) mit einem Fußprofil (22) aus elastomerem Werkstoff abgefedert ist.

2. Schienenanordnung nach Anspruch 1, **dadurch gekennzeichnet, dass** das Stahlprofil (9) ein Winkelprofil ist, das einen horizontalen Bereich, auf dem das Füllprofil (15) aufsitzt, und einen in Richtung Eckbereich (11) von Schienensteg (4) und Schienenfuß (5) abfallenden Bereich aufweist.

3. Schienenanordnung nach Anspruch 1 oder 2, **dadurch gekennzeichnet, dass** das auf dem Stahlprofil (9) aufsitzende Füllprofil (15) nicht bis an den Schienensteg (4) reicht, und zwar unter Ausbildung einer Schienenstegkammer (17).

4. Schienenanordnung nach einem der Ansprüche 1 bis 3, **dadurch gekennzeichnet, dass** die Straßenbelagauflage (10) für das Stahlprofil (9) ein Teil eines separaten Straßenbelagrandprofils (14) aus Stahl ist.

5. Schienenanordnung nach einem der Ansprüche 1 bis 4, **dadurch gekennzeichnet, dass** das Fußprofil (22) mit einem in Profillängsrichtung verlaufenden Schlitz (23) versehen ist, der das eine Ende des Stahlprofils (9) umgreift.

6. Schienenanordnung nach einem der Ansprüche 1 bis 5, **dadurch gekennzeichnet**, die Unterlage (7) den Schienenfuß (5) beidseitig mittels eines Flansches (8) umgreift.

7. Schienenanordnung nach Anspruch 6, **dadurch gekennzeichnet, dass** der Flansch (8) den Schienenfuß (5) nur partiell umgreift, so dass zwischen dem Flansch und dem Fußprofil (22) ein Schienenfußspalt (24) als Teil der Schienenbefestigungskammer (12) entsteht.

8. Schienenanordnung nach einem der Ansprüche 1 bis 7, **dadurch gekennzeichnet, dass** wenigstens das Fußprofil (22) für das Stahlprofil (9) aus einem elektrisch isolierenden Werkstoff besteht.

9. Schienenanordnung nach Anspruch 8, **dadurch gekennzeichnet, dass** die Unterlage (7), das Füllprofil (15) und das Fußprofil (22) aus einem elektrisch isolierenden Werkstoff bestehen.

10. Schienenanordnung nach einem der Ansprüche 1 bis 9, **dadurch gekennzeichnet, dass** die Unterlage (7), das Füllprofil (15) und das Fußprofil (22) aus einer vulkanisierten Kautschukmischung auf Basis von Styrol-Butadien-Kautschuk (SBR) oder dessen Verschnitte bestehen.

## Claims

1. Rail arrangement (1) for rails embedded in road surfacings (6), comprising at least:
- a rail (2), in particular a grooved rail, comprising a rail head (3), rail web (4) and rail foot (5), a base (7) of elastomeric material preferably being arranged underneath the rail foot;
- two chambers (16), which are present on both sides between the rail (2) and the road surfacing (6), each chamber containing a filling profile (15) of elastomeric material, which has in the longitudinal direction of the profile in particular at least one groove (18) and/or a channel (19) as well as holding lips (20, 21); and
- rail fastenings (13) arranged spaced apart on both sides;
**characterized in that**
- each filling profile (15) is mounted on a steel profile (9), which extends from a road surface support (10) in the direction of the corner region (11) of the rail web (4) and rail foot (5), to be precise so as to form a rail fastening chamber (12); wherein
- each steel profile (9) is sprung-mounted in the corner region (11) of the rail web (4) and the rail foot (5) with a foot profile (22) of elastomeric material.

2. Rail arrangement according to Claim 1, **characterized in that** the steel profile (9) is an angled profile, which has a horizontal region, in which the filling profile (15) is mounted, and a region descending in the direction of the corner region (11) of the rail web (4) and the rail foot (5).

3. Rail arrangement according to Claim 1 or 2, **characterized in that** the filling profile (15) mounted on the steel profile (9) does not reach as far as the rail web (4), to be precise so as to form a rail web chamber (17).

4. Rail arrangement according to one of Claims 1 to 3, **characterized in that** the rail surface support (10) for the steel profile (9) is part of a separate road surface edge profile (14) made of steel.

5. Rail arrangement according to one of Claims 1 to 4, **characterized in that** the foot profile (22) is provided with a slit (23) that extends in the longitudinal direction of the profile and reaches around one end of the steel profile (9).

6. Rail arrangement according to one of Claims 1 to 5, **characterized in that** the base (7) reaches around the rail foot (5) on both sides by means of a flange (8).

7. Rail arrangement according to Claim 6, **characterized in that** the flange (8) reaches only partially around the rail foot (5), so that a rail foot gap (24) is created between the flange and the foot profile (22) as part of the rail fastening chamber (12).

8. Rail arrangement according to one of Claims 1 to 7, **characterized in that** at least the foot profile (22) for the steel profile (9) consists of an electrically insulating material.

9. Rail arrangement according to Claim 8, **characterized in that** the base (7), the filling profile (15) and the foot profile (22) consist of an electrically insulating material.

10. Rail arrangement according to one of Claims 1 to 9, **characterized in that** the base (7), the filling profile (15) and the foot profile (22) consist of a vulcanized rubber mixture based on styrenebutadiene rubber (SBR) or blends thereof.

## Revendications

1. Agencement de rail (1) pour des rails enchâssés dans des revêtements routiers (6), se composant au moins de:
- un rail (2), en particulier un rail à gorge, comprenant un champignon de rail (3), une âme de rail (4) et un patin de rail (5), dans lequel une semelle (7) en matière élastomère est disposée de préférence en dessous du patin du rail;
- deux chambres (16), qui sont prévues de part et d'autre entre le rail (2) et le revêtement routier (6), dans lequel il se trouve dans chaque chambre un profilé de remplissage (15) en matière élastomère, qui présente dans la direction longitudinale du profilé en particulier au moins une rainure (18) et/ou un canal (19) ainsi que des lèvres de soutien (20, 21); ainsi que
- des fixations de rail (13) disposées à distance de part et d'autre;
**caractérisé en ce que**
- chaque profilé de remplissage (15) est posé sur un profilé en acier (9), qui part d'un appui du revêtement routier (10) en direction de la zone d'angle (11) entre l'âme du rail (4) et le patin du rail (5), notamment en formant une chambre de fixation du rail (12); dans lequel
- chaque profilé en acier (9) est supporté élastiquement avec un profilé de pied (22) en matière élastomère dans la zone d'angle (11) entre l'âme du rail (4) et le patin du rail (5).

2. Agencement de rail selon la revendication 1, **caractérisé en ce que** le profilé en acier (9) est un profilé coudé, qui présente une région horizontale, sur laquelle le profilé de remplissage (15) est posé, et une région descendant en direction de la zone d'angle (11) entre l'âme du rail (4) et le patin du rail (5).

3. Agencement de rail selon la revendication 1 ou 2, **caractérisé en ce que** le profilé de remplissage (15) posé sur le profilé en acier (9) ne s'étend pas jusque l'âme du rail (4), notamment en formant une chambre d'âme de rail (17).

4. Agencement de rail selon l'une quelconque des revendications 1 à 3, **caractérisé en ce que** l'appui de revêtement routier (10) pour le profilé en acier (9) fait partie d'un profilé de bord de revêtement routier (14) séparé en acier.

5. Agencement de rail selon l'une quelconque des revendications 1 à 4, **caractérisé en ce que** le profilé de pied (22) est pourvu d'une fente (23) orientée dans la direction longitudinale du profilé, qui enveloppe une première extrémité du profilé en acier (9).

6. Agencement de rail selon l'une quelconque des revendications 1 à 5, **caractérisé en ce que** la semelle (7) enveloppe le patin de rail (5) sur les deux côtés au moyen d'une bride (8).

7. Agencement de rail selon la revendication 6, **caractérisé en ce que** la bride (8) n'enveloppe le patin de rail (5) que partiellement, de telle manière qu'il existe, entre la bride et le profilé de pied (22), un intervalle de patin de rail (24) faisant partie de la chambre de fixation du rail (12).

8. Agencement de rail selon l'une quelconque des revendications 1 à 7, **caractérisé en ce qu'**au moins le profilé de pied (22) pour le profilé en acier (9) se compose d'une matière électriquement isolante.

9. Agencement de rail selon la revendication 8, **caractérisé en ce que** la semelle (7), le profilé de remplissage (15) et le profilé de pied (22) se composent d'une matière électriquement isolante.

10. Agencement de rail selon l'une quelconque des revendications 1 à 9, **caractérisé en ce que** la semelle (7), le profilé de remplissage (15) et le profilé de pied (22) se composent d'un mélange de caoutchouc vulcanisé à base de caoutchouc styrène-butadiène (SBR) ou de ses rognures.
